# FASCICULE DE BREVET EUROPEEN

(11) **EP 2 018 601 B1**
(45) Date de publication et mention de la délivrance du brevet: **05.12.2018**
(21) Numéro de dépôt: 07734401.8
(22) Date de dépôt: 26.04.2007
(51) Int. Cl.: G04B 17/34, G04B 43/00

(54) **ENSEMBLE SPIRAL-VIROLE POUR MOUVEMENT D'HORLOGERIE**
SPIRALFEDER-SPIRALROLLEGESAMTHEIT FÜR EIN UHRWERK
HAIRSPRING-COLLET ASSEMBLY FOR A TIMEPIECE MOVEMENT

(30) Priorité: 17.05.2006 EP 06010169
(43) Date de publication de la demande: 28.01.2009
(73) Titulaire: Patek Philippe SA Genève, 1204 Genève (CH)
(72) Inventeur: MUSY, Jean-Pierre, 1268 Begnins (CH); MAIER, Frédéric, 2000 Neuchâtel (CH); VON GUNTEN, Stéphane, 2300 La Chaux-de-Fonds (CH)
(74) Mandataire: Micheli & Cie SA
(86) Numéro de dépôt international: PCT/IB2007/001083
(87) Numéro de publication internationale: WO 2007/132306

(56) Documents cités:
- EP-A- 1 445 670
- EP-A- 1 637 940
- EP-A1- 1 818 736
- EP-A1- 1 984 794
- CH-A- 500 523

## Description

La présente invention concerne un ensemble spiral-virole pour mouvement d'horlogerie, plus précisément un spiral dont l'extrémité intérieure est rattachée à une virole, virole qui peut être chassée sur l'axe d'un balancier pour former le dispositif régulateur du mouvement.

On sait que lorsqu'une montre subit un choc, le spiral du dispositif régulateur peut se déformer au-delà de sa limite élastique et ainsi subir une déformation permanente, qui nuira à son fonctionnement, ou même se rompre si la matière dans laquelle il est constitué est une matière fragile telle que le silicium.

Le brevet CH 500 523 décrit une virole comportant sur sa périphérie trois butées contre lesquelles la spire intérieure du spiral peut venir s'appuyer en cas de choc radial pour limiter la déformation du spiral. Ces trois butées sont équidistantes du centre de l'axe de balancier. L'une de ces butées est donc nécessairement plus proche de la spire intérieure que les deux autres. Cet agencement peut poser des problèmes en ce sens que la butée la plus proche risque d'être touchée par la spire intérieure pendant le fonctionnement normal du mouvement, ce qui peut perturber ledit fonctionnement, surtout si l'amplitude des oscillations du balancier est grande, et/ou que la butée la plus éloignée risque d'être trop éloignée pour, en cas de choc, servir d'appui à la spire intérieure avant que sa limite élastique soit dépassée.

La demande de brevet EP 1984794, qui appartient à l'état de la technique au titre de l'article 54(3) CBE, décrit un ensemble spiral-virole qui est réalisé en une seule pièce en métal ou alliage ou en un matériau amorphe ou cristallin tel que le silicium, le quartz ou le verre. La virole présente un trou central circulaire permettant son montage sur un arbre de balancier et un contour asymétrique qui suit au moins de place en place à une distance sensiblement constante le contour de la spire intérieure.

La présente invention vise à remédier aux inconvénients précités de la virole selon CH 500 523 et propose à cette fin un ensemble spiral-virole selon l'une des revendications 1, 2, 3, 6, 9 et 10 annexées.

Des modes de réalisation particuliers de cet ensemble spiral-virole sont définis dans les revendications dépendantes annexées 4, 5, 7, 8 et 11 à 16.

La présente invention propose également un mouvement d'horlogerie comprenant cet ensemble spiral-virole.

D'autres caractéristiques et avantages de la présente invention apparaîtront à la lecture de la description détaillée suivante faite en référence aux dessins annexés dans lesquels :
- la figure 1 montre un ensemble spiral-virole selon l'invention en position de repos ;
- la figure 2 montre l'ensemble spiral-virole de la figure 1 lors d'un choc ;
- la figure 3 montre un ensemble spiral-virole selon un autre mode de réalisation de l'invention en position de repos.

En référence aux figures 1 et 2, un ensemble spiral-virole pour mouvement d'horlogerie selon un premier mode de réalisation de l'invention comprend une virole 1 destinée à être montée sur un axe de balancier 2 et un spiral 3 rattaché par son extrémité intérieure à la virole 1. Sur les figures, le spiral 3 est représenté partiellement, seule sa spire intérieure étant visible.

La virole 1 comprend trois bras élastiques 4 disposés en triangle. Les bras élastiques 4 définissent une ouverture centrale triangulaire équilatérale 5 dont le diamètre du cercle inscrit est légèrement inférieur au diamètre d'une portée cylindrique ou légèrement conique 6 de l'axe 2, de sorte que l'axe 2 peut être chassé dans la virole 1, chassage qui déforme élastiquement les bras 4 vers l'extérieur. De par sa forme triangulaire, le contour de l'ouverture 5 définit trois points de contact discrets 7 avec l'axe 2. La largeur L de chaque bras 4 est variable, à la manière des bras élastiques de la virole selon le document EP 1 637 940, pour rendre plus homogène la répartition des contraintes exercées dans ce bras 4 par l'axe 2.

Le point 8 de jonction du spiral 3 et de la virole 1 est défini par l'une, 9c, des trois zones 9a, 9b et 9c de jonction entre les bras 4. Lorsque la virole 1 est chassée sur l'axe 2, l'extrémité intérieure du spiral 3 est solidaire de l'axe 2 et suit donc les mouvements oscillants du balancier. L'extrémité extérieure du spiral 3, non représentée, est elle fixée par un piton à une pièce fixe du mouvement, typiquement le coq, de manière connue.

La virole 1 est de préférence formée d'un seul tenant avec le spiral 3. L'ensemble spiral-virole 1, 3 est typiquement réalisé en une matière fragile, c'est-à-dire en une matière qui ne peut se déformer plastiquement, telle qu'une matière à base de silicium, verre, quartz ou diamant. Dans le cas du silicium, notamment, un procédé de fabrication approprié pour l'ensemble spiral-virole 1, 3 est le procédé de gravure ionique réactive profonde DRIE (Deep Reactive Ion Etching). L'ensemble spiral-virole 1, 3 peut néanmoins, en variante, être réalisé dans une matière ductile, telle qu'une matière métallique.

Conformément à l'invention, des parties discrètes 10a, 10b et 10c du contour externe de la virole 1 constituent des butées contre lesquelles la spire intérieure du spiral 3 peut venir s'appuyer lors d'un choc subi par le mouvement. Ces butées 10a, 10b et 10c sont définies par les zones 9a, 9b et 9c de jonction entre les bras élastiques 4 et sont ainsi disposées selon une répartition angulaire sensiblement régulière. Ces butées 10a, 10b et 10c sont situées, respectivement, à des distances Ra, Rb et Rc du centre O de l'axe 2 dans le plan de la virole 1, et ont plus précisément une forme en arc de cercle de centre O et de rayons Ra, Rb et Rc respectivement. Les distances ou rayons Ra, Rb et Rc sont choisis suffisamment petits pour que le spiral 3 ne soit pas gêné par les butées 10a, 10b et 10c lors des oscillations normales du balancier et suffisamment grands pour, en cas de choc subi par le mouvement, permettre à la spire intérieure du spiral 3 de venir s'appuyer contre une ou plusieurs des butées 10a, 10b et 10c avant que la limite élastique de cette spire intérieure, en tout point de cette spire y compris au niveau du point de jonction 8, soit dépassée (figure 2). Lorsque la spire intérieure est en appui contre une ou plusieurs des butées 10a, 10b et 10c sous l'effet d'un choc, chacune des autres spires peut venir s'appuyer contre la spire qui la précède. Les risques d'endommagement du spiral 3 par rupture, dans les cas où le spiral 3 est en une matière fragile, ou par déformation permanente, dans les cas où le spiral 3 est en une matière ductile, sont ainsi réduits.

Avantageusement, les distances ou rayons Ra, Rb et Rc croissent dans le sens D d'enroulement du spiral 3 allant de l'intérieur vers l'extérieur à partir du point 8 de jonction du spiral 3 à la virole 1, ceci pour tenir compte du fait que le rayon de la spire intérieure du spiral 3, comme celui de toutes les autres spires, croît dans ce sens D. Ainsi, la butée 10a la plus proche du point de jonction 8 dans le sens D est à une distance Ra du centre O qui est plus petite que la distance Rb séparant la butée suivante 10b du centre O, laquelle est plus petite que la distance Rc séparant la butée suivante 10c du centre O. La distance R8 séparant le point 8 de jonction entre le spiral 3 et la virole 1 du centre O est elle typiquement supérieure ou égale à la distance Ra et inférieure aux distances Rb et Rc.

Les distances Ra, Rb et Rc sont déterminées en définissant un certain nombre de forces radiales F orientées vers le centre O, en calculant, par exemple par la méthode des éléments finis, la déformation élastique maximale que peut subir la spire intérieure sous l'effet de chacune des forces radiales F, et en choisissant des distances Ra, Rb et Rc suffisamment grandes pour que cette déformation élastique maximale ne puisse pas être atteinte, ou au moins pas dépassée, et suffisamment petite pour que le spiral 3 ne touche pas les butées 10a, 10b et 10c lors de son fonctionnement normal.

La déformation de la spire intérieure du spiral 3 en chacun des points 3a, 3b et 3c situés en regard des butées 10a, 10b et 10c respectivement, dans une configuration où ce point est en appui contre la butée correspondante 10a, 10b ou 10c sous l'effet d'une force radiale F appliquée en ce point, est ainsi un pourcentage, inférieur ou égal à 100%, de la déformation élastique maximale que peut subir la spire intérieure en ce point, ce qui confère un facteur de sécurité (rapport entre la déformation élastique maximale et la déformation élastique lorsque la spire intérieure est en appui contre une butée 10a, 10b ou 10c) supérieur ou égal à 1. Le pourcentage précité est de préférence sensiblement le même pour toutes les butées 10a, 10b et 10c. Dans un exemple de réalisation de l'invention, ce pourcentage est d'environ 50% (facteur de sécurité d'environ 2), tandis que le pourcentage de déformation de la spire intérieure en fonctionnement normal du spiral par rapport à la déformation élastique maximale de cette spire intérieure est d'environ 25%, ceci pour un pas du spiral 3 d'environ 93 µm et une épaisseur ou largeur des spires du spiral 3 d'environ 30 µm.

Dans une variante de réalisation simplifiée, basée sur une approximation linéaire de la déformation de la spire intérieure en fonction de la position sur cette spire, les distances Ra, Rb et Rc sont égales à un même pourcentage, respectivement, des rayons ra, rb et rc correspondants de la spire intérieure au repos, c'est-à-dire des distances entre les points 3a, 3b, 3c et le centre O. Ce pourcentage est par exemple égal à environ 90%, pour un pas du spiral 3 d'environ 93 µm et une épaisseur ou largeur des spires du spiral 3 d'environ 30 µm.

On voit qu'ainsi, grâce au fait que les distances Ra, Rb et Rc sont croissantes dans le sens D à partir du point de jonction 8, les facteurs de sécurité pour les butées 10a, 10b et 10c peuvent être les mêmes ou peuvent au moins être proches les uns des autres. La virole 1 pourra donc, de manière fiable, protéger le spiral 3 en cas de choc radial, quelle que soit la direction dudit choc, sans perturber le fonctionnement normal du dispositif régulateur balancier-spiral, même si l'amplitude des oscillations du balancier est grande.

La figure 3 montre un autre mode de réalisation de l'invention, dans lequel la virole 1 comporte, outre les butées 10a, 10b, 10c définies par les zones 9a, 9b, 9c de jonction entre les bras 4, des butées 10d, 10e, 10f définies par des éléments 11 faisant saillie radialement depuis le côté extérieur des bras 4 dans la zone centrale des bras 4 en contact avec l'axe 2. Comme les butées 10a, 10b, 10c, les butées 10d, 10e, 10f sont en arc de cercle de centre le centre O de l'axe 2. Les distances respectives Ra à Rf entre les butées 10a à 10f et le centre O sont croissantes dans le sens D du spiral allant de l'intérieur vers l'extérieur depuis le point 8 de jonction entre le spiral 3 et le virole 1, en d'autres termes Rd < Ra < Re < Rb < Rf < Rc.

La présente invention n'est nullement limitée aux modes de réalisation décrits ci-dessus. Il va de soi en effet que des modifications pourraient être faites sans sortir du cadre de l'invention revendiquée. Par exemple, l'ouverture 5 de la virole 1 dans laquelle est chassé l'axe 2 pourrait avoir une forme autre que triangulaire, telle qu'une autre forme polygonale, régulière ou non, définie par un nombre de bras élastiques supérieur à trois. Dans une autre variante, la virole pourrait se présenter sous la forme d'un anneau fendu comportant des saillies radiales définissant les butées. Dans une autre variante encore, les butées pourraient être contiguës plutôt que discrètes, et plus particulièrement une grande partie continue du contour externe de la virole pourrait servir de butée. Le contour externe aurait alors une forme similaire à celle de la spire intérieure, c'est-à-dire un rayon croissant dans le sens D d'enroulement du spiral allant de l'intérieur vers l'extérieur depuis le point de jonction entre le spiral et la virole. Le contour externe pourrait dans ce cas être défini par un cadre entourant des bras élastiques, ou pourrait être le contour d'une virole « pleine », sans lumières d'élasticité.

## Revendications

1. Ensemble spiral-virole pour un mouvement d'horlogerie, comprenant une virole (1) et un spiral (3) rattaché par son extrémité intérieure à la virole (1), la virole (1) étant apte à être montée sur un axe (2), le contour externe de la virole (1) définissant des butées (10a, 10b, 10c) contre lesquelles la spire intérieure du spiral (3) peut venir s'appuyer lors d'un choc avant que la limite élastique de la spire intérieure soit dépassée, **caractérisé en ce que** lesdites butées (10a, 10b, 10c) sont situées à des distances respectives (Ra, Rb, Rc) du centre (O) de l'axe (2) qui sont croissantes dans le sens (D) du spiral (3) allant de l'intérieur vers l'extérieur depuis le point (8) de jonction du spiral (3) à la virole (1) et **en ce que** l'ensemble spiral-virole est réalisé en une matière qui ne peut se déformer plastiquement, cette matière étant à base de diamant.

2. Ensemble spiral-virole pour un mouvement d'horlogerie, comprenant une virole (1) et un spiral (3) rattaché par son extrémité intérieure à la virole (1), la virole (1) étant apte à être montée sur un axe (2), le contour externe de la virole (1) définissant des butées (10a, 10b, 10c) contre lesquelles la spire intérieure du spiral (3) peut venir s'appuyer lors d'un choc avant que la limite élastique de la spire intérieure soit dépassée, **caractérisé en ce que** lesdites butées (10a, 10b, 10c) sont situées à des distances respectives (Ra, Rb, Rc) du centre (O) de l'axe (2) qui sont croissantes dans le sens (D) du spiral (3) allant de l'intérieur vers l'extérieur depuis le point (8) de jonction du spiral (3) à la virole (1) et **en ce que** chacune desdites distances (Ra, Rb, Rc) est choisie pour que, dans une configuration où un point (3a, 3b, 3c) de la spire intérieure du spiral (3) est en appui contre la butée (10a, 10b, 10c) correspondante sous l'effet d'une force radiale (F) orientée vers le centre (O) de l'axe (2) et appliquée en ce point (3a, 3b, 3c), la déformation de la spire intérieure du spiral (3) en ce point (3a, 3b, 3c) soit un certain pourcentage de la déformation élastique maximale que peut subir la spire intérieure en ce point (3a, 3b, 3c), ce pourcentage étant sensiblement le même pour toutes lesdites distances (Ra, Rb, Rc).

3. Ensemble spiral-virole pour un mouvement d'horlogerie, comprenant une virole (1) et un spiral (3) rattaché par son extrémité intérieure à la virole (1), la virole (1) étant apte à être montée sur un axe (2), le contour externe de la virole (1) définissant des butées (10a, 10b, 10c) contre lesquelles la spire intérieure du spiral (3) peut venir s'appuyer lors d'un choc avant que la limite élastique de la spire intérieure soit dépassée, **caractérisé en ce que** lesdites butées (10a, 10b, 10c) sont situées à des distances respectives (Ra, Rb, Rc) du centre (O) de l'axe (2) qui sont croissantes dans le sens (D) du spiral (3) allant de l'intérieur vers l'extérieur depuis le point (8) de jonction du spiral (3) à la virole (1) et **en ce que** chacune desdites distances (Ra, Rb, Rc) est un pourcentage du rayon (ra, rb, rc) de la spire intérieure du spiral (3) au repos en un point (3a, 3b, 3c) de cette spire intérieure situé en regard de la butée (10a, 10b, 10c) correspondante, ce pourcentage étant sensiblement le même pour toutes lesdites distances (Ra, Rb, Rc).

4. Ensemble spiral-virole selon l'une quelconque des revendications 1 à 3, **caractérisé en ce que** les butées (10a, 10b, 10c) sont formées par des parties discrètes du contour externe de la virole (1).

5. Ensemble spiral-virole selon la revendication 4, **caractérisé en ce que** les butées (10a, 10b, 10c) sont au moins au nombre de trois.

6. Ensemble spiral-virole pour un mouvement d'horlogerie, comprenant une virole (1) et un spiral (3) rattaché par son extrémité intérieure à la virole (1), la virole (1) étant apte à être montée sur un axe (2), le contour externe de la virole (1) définissant des butées (10a, 10b, 10c) contre lesquelles la spire intérieure du spiral (3) peut venir s'appuyer lors d'un choc avant que la limite élastique de la spire intérieure soit dépassée, **caractérisé en ce que** lesdites butées (10a, 10b, 10c) sont situées à des distances respectives (Ra, Rb, Rc) du centre (O) de l'axe (2) qui sont croissantes dans le sens (D) du spiral (3) allant de l'intérieur vers l'extérieur depuis le point (8) de jonction du spiral (3) à la virole (1), et **en ce que** lesdites butées (10a, 10b, 10c) sont formées par des parties discrètes du contour externe de la virole (1) et sont au nombre de trois.

7. Ensemble spiral-virole selon l'une quelconque des revendications 4 à 6, **caractérisé en ce que** la virole (1) comprend des bras élastiques (4) disposés en polygone entre lesquels peut être chassé l'axe (2) et au moins une desdites butées (10a, 10b, 10c) est située au niveau d'une zone (9a, 9b, 9c) de jonction entre deux desdits bras élastiques (4).

8. Ensemble spiral-virole selon l'une quelconque des revendications 4 à 7, **caractérisé en ce que** la virole (1) comprend des bras élastiques (4) disposés en polygone entre lesquels peut être chassé l'axe (2) et au moins une (10d, 10e, 10f) desdites butées est définie par un élément (11) faisant saillie depuis le côté extérieur de l'un des bras élastiques (4).

9. Ensemble spiral-virole pour un mouvement d'horlogerie, comprenant une virole (1) et un spiral (3) rattaché par son extrémité intérieure à la virole (1), la virole (1) étant apte à être montée sur un axe (2), le contour externe de la virole (1) définissant des butées (10a, 10b, 10c) contre lesquelles la spire intérieure du spiral (3) peut venir s'appuyer lors d'un choc avant que la limite élastique de la spire intérieure soit dépassée, **caractérisé en ce que** lesdites butées (10a, 10b, 10c) sont situées à des distances respectives (Ra, Rb, Rc) du centre (O) de l'axe (2) qui sont croissantes dans le sens (D) du spiral (3) allant de l'intérieur vers l'extérieur depuis le point (8) de jonction du spiral (3) à la virole (1), **en ce que** lesdites butées (10a, 10b, 10c) sont formées par des parties discrètes du contour externe de la virole (1), **en ce que** la virole (1) comprend des bras élastiques (4) disposés en polygone entre lesquels peut être chassé l'axe (2) et **en ce qu'**au moins une desdites butées (10a, 10b, 10c) est située au niveau d'une zone (9a, 9b, 9c) de jonction entre deux desdits bras élastiques (4).

10. Ensemble spiral-virole pour un mouvement d'horlogerie, comprenant une virole (1) et un spiral (3) rattaché par son extrémité intérieure à la virole (1), la virole (1) étant apte à être montée sur un axe (2), le contour externe de la virole (1) définissant des butées (10a, 10b, 10c) contre lesquelles la spire intérieure du spiral (3) peut venir s'appuyer lors d'un choc avant que la limite élastique de la spire intérieure soit dépassée, **caractérisé en ce que** lesdites butées (10a, 10b, 10c) sont situées à des distances respectives (Ra, Rb, Rc) du centre (O) de l'axe (2) qui sont croissantes dans le sens (D) du spiral (3) allant de l'intérieur vers l'extérieur depuis le point (8) de jonction du spiral (3) à la virole (1), **en ce que** lesdites butées (10a, 10b, 10c) sont formées par des parties discrètes du contour externe de la virole (1), **en ce que** la virole (1) comprend des bras élastiques (4) disposés en polygone entre lesquels peut être chassé l'axe (2) et **en ce qu'**au moins une (10d, 10e, 10f) desdites butées est définie par un élément (11) faisant saillie depuis le côté extérieur de l'un des bras élastiques (4).

11. Ensemble spiral-virole selon l'une quelconque des revendications 4 à 10, **caractérisé en ce que** les butées (10a, 10b, 10c) sont disposées selon une répartition angulaire sensiblement régulière.

12. Ensemble spiral-virole selon l'une quelconque des revendications 4 à 11, **caractérisé en ce que** les butées (10a, 10b, 10c) sont sensiblement en arc de cercle de centre le centre (O) de l'axe (2).

13. Ensemble spiral-virole selon l'une quelconque des revendications 1 à 12, **caractérisé en ce que** les butées (10a, 10b, 10c) sont suffisamment éloignées du spiral (3) pour ne pas être touchées par le spiral (3) lors du fonctionnement normal de ce dernier.

14. Ensemble spiral-virole selon l'une quelconque des revendications 1 à 13, **caractérisé en ce qu'**il est réalisé d'un seul tenant.

15. Ensemble spiral-virole selon l'une quelconque des revendications 2 à 14 lorsqu'elle ne dépend pas de la revendication 1, **caractérisé en ce qu'**il est réalisé en une matière qui ne peut se déformer plastiquement.

16. Ensemble spiral-virole selon la revendication 15, **caractérisé en ce qu'**il est réalisé en une matière à base de silicium, verre, quartz ou diamant.

17. Mouvement d'horlogerie comprenant un ensemble spiral-virole selon l'une quelconque des revendications 1 à 16.

## Patentansprüche

1. Spiralfeder-Spiralrolle-Baugruppe für ein Uhrwerk, die eine Spiralrolle (1) und eine Spiralfeder (3) umfasst, die über ihr inneres Ende an der Spiralrolle (1) befestigt ist, wobei die Spiralrolle (1) geeignet ist, auf einer Achse (2) montiert zu werden, wobei der äußere Umriss der Spiralrolle (1) Anschläge (10a, 10b, 10c) definiert, gegen die die Innenwindung der Spiralfeder (3) bei einem Stoß aufliegen kann, bevor die Elastizitätsgrenze der Innenwindung überschritten wird, **dadurch gekennzeichnet, dass** die Anschläge (10a, 10b, 10c) sich in entsprechenden Abständen (Ra, Rb, Rc) von der Mitte (O) der Achse (2) befinden, die in der Richtung (D) der Spiralfeder (3) von innen nach außen ab dem Punkt (8) der Verbindung der Spiralfeder (3) mit der Spiralrolle (1) zunehmen, und dadurch, dass die Spiralfeder-Spiralrolle-Baugruppe aus einem Material ausgeführt ist, das sich nicht plastisch verformen kann, wobei dieses Material auf Diamantbasis ist.

2. Spiralfeder-Spiralrolle-Baugruppe für ein Uhrwerk, die eine Spiralrolle (1) und eine Spiralfeder (3) umfasst, die über ihr inneres Ende an der Spiralrolle (1) befestigt ist, wobei die Spiralrolle (1) geeignet ist, auf einer Achse (2) montiert zu werden, wobei der äußere Umriss der Spiralrolle (1) Anschläge (10a, 10b, 10c) definiert, gegen die die Innenwindung der Spiralfeder (3) bei einem Stoß aufliegen kann, bevor die Elastizitätsgrenze der Innenwindung überschritten wird, **dadurch gekennzeichnet, dass** die Anschläge (10a, 10b, 10c) sich in entsprechenden Abständen (Ra, Rb, Rc) von der Mitte (O) der Achse (2) befinden, die in der Richtung (D) der Spiralfeder (3) von innen nach außen ab dem Punkt (8) der Verbindung der Spiralfeder (3) mit der Spiralrolle (1) zunehmen, und dadurch, dass jeder von den Abständen (Ra, Rb, Rc) gewählt ist, damit in einer Ausgestaltung, in der ein Punkt (3a, 3b, 3c) der Innenwindung der Spiralfeder (3) unter der Wirkung einer Radialkraft (F), die in Richtung der Mitte (O) der Achse (2) ausgerichtet ist und an diesem Punkt (3a, 3b, 3c) angewandt wird, gegen den entsprechenden Anschlag (10a, 10b, 10c) aufliegt, die Verformung der Innenwindung der Spiralfeder (3) an diesem Punkt (3a, 3b, 3c) ein gewisser Prozentsatz der maximalen elastischen Verformung ist, die die Innenwindung an diesem Punkt (3a, 3b, 3c) erfahren kann, wobei dieser Prozentsatz für alle von den Abständen (Ra, Rb, Rc) im Wesentlichen gleich ist.

3. Spiralfeder-Spiralrolle-Baugruppe für ein Uhrwerk, die eine Spiralrolle (1) und eine Spiralfeder (3) umfasst, die über ihr inneres Ende an der Spiralrolle (1) befestigt ist, wobei die Spiralrolle (1) geeignet ist, auf einer Achse (2) montiert zu werden, wobei der äußere Umriss der Spiralrolle (1) Anschläge (10a, 10b, 10c) definiert, gegen die die Innenwindung der Spiralfeder (3) bei einem Stoß aufliegen kann, bevor die Elastizitätsgrenze der Innenwindung überschritten wird, **dadurch gekennzeichnet, dass** die Anschläge (10a, 10b, 10c) sich in entsprechenden Abständen (Ra, Rb, Rc) von der Mitte (O) der Achse (2) befinden, die in der Richtung (D) der Spiralfeder (3) von innen nach außen ab dem Punkt (8) der Verbindung der Spiralfeder (3) mit der Spiralrolle (1) zunehmen, und dadurch, dass jeder von den Abständen (Ra, Rb, Rc) ein Prozentsatz des Radius (ra, rb, rc) der Innenwindung der Spiralfeder (3) in der Ruhestellung an einem Punkt (3a, 3b, 3c) dieser Innenwindung ist, der sich dem entsprechenden Anschlag (10a, 10b, 10c) gegenüberliegend befindet, wobei dieser Prozentsatz für alle von den Abständen (Ra, Rb, Rc) im Wesentlichen gleich ist.

4. Spiralfeder-Spiralrolle-Baugruppe nach einem der Ansprüche 1 bis 3, **dadurch gekennzeichnet, dass** die Anschläge (10a, 10b, 10c) durch diskrete Abschnitte des äußeren Umrisses der Spiralrolle (1) gebildet sind.

5. Spiralfeder-Spiralrolle-Baugruppe nach Anspruch 4, **dadurch gekennzeichnet, dass** die Anzahl der Anschläge (10a, 10b, 10c) mindestens drei beträgt.

6. Spiralfeder-Spiralrolle-Baugruppe für ein Uhrwerk, die eine Spiralrolle (1) und eine Spiralfeder (3) umfasst, die über ihr inneres Ende an der Spiralrolle (1) befestigt ist, wobei die Spiralrolle (1) geeignet ist, auf einer Achse (2) montiert zu werden, wobei der äußere Umriss der Spiralrolle (1) Anschläge (10a, 10b, 10c) definiert, gegen die die Innenwindung der Spiralfeder (3) bei einem Stoß aufliegen kann, bevor die Elastizitätsgrenze der Innenwindung überschritten wird, **dadurch gekennzeichnet, dass** die Anschläge (10a, 10b, 10c) sich in entsprechenden Abständen (Ra, Rb, Rc) von der Mitte (O) der Achse (2) befinden, die in der Richtung (D) der Spiralfeder (3) von innen nach außen ab dem Punkt (8) der Verbindung der Spiralfeder (3) mit der Spiralrolle (1) zunehmen, und dadurch, dass die Anschläge (10a, 10b, 10c) durch diskrete Abschnitte des äußeren Umrisses der Spiralrolle (1) gebildet sind und ihre Anzahl drei beträgt.

7. Spiralfeder-Spiralrolle-Baugruppe nach einem der Ansprüche 4 bis 6, **dadurch gekennzeichnet, dass** die Spiralrolle (1) elastische Arme (4) umfasst, die als Vieleck angeordnet sind und zwischen denen die Achse (2) eingepresst werden kann, und mindestens einer der Anschläge (10a, 10b, 10c) sich im Bereich einer Verbindungszone (9a, 9b, 9c) zwischen zwei von den elastischen Armen (4) befindet.

8. Spiralfeder-Spiralrolle-Baugruppe nach einem der Ansprüche 4 bis 7, **dadurch gekennzeichnet, dass** die Spiralrolle (1) elastische Arme (4) umfasst, die als Vieleck angeordnet sind und zwischen denen die Achse (2) eingepresst werden kann, und mindestens einer der Anschläge (10d, 10e, 10f) durch ein Element (11) definiert ist, das von der Außenseite von einem der elastischen Arme (4) hervorsteht.

9. Spiralfeder-Spiralrolle-Baugruppe für ein Uhrwerk, die eine Spiralrolle (1) und eine Spiralfeder (3) umfasst, die über ihr inneres Ende an der Spiralrolle (1) befestigt ist, wobei die Spiralrolle (1) geeignet ist, auf einer Achse (2) montiert zu werden, wobei der äußere Umriss der Spiralrolle (1) Anschläge (10a, 10b, 10c) definiert, gegen die die Innenwindung der Spiralfeder (3) bei einem Stoß aufliegen kann, bevor die Elastizitätsgrenze der Innenwindung überschritten wird, **dadurch gekennzeichnet, dass** die Anschläge (10a, 10b, 10c) sich in entsprechenden Abständen (Ra, Rb, Rc) von der Mitte (O) der Achse (2) befinden, die in der Richtung (D) der Spiralfeder (3) von innen nach außen ab dem Punkt (8) der Verbindung der Spiralfeder (3) mit der Spiralrolle (1) zunehmen, dadurch, dass die Anschläge (10a, 10b, 10c) durch diskrete Abschnitte des äußeren Umrisses der Spiralrolle (1) gebildet sind, dadurch, dass die Spiralrolle (1) elastische Arme (4) umfasst, die als Vieleck angeordnet sind und zwischen denen die Achse (2) eingepresst werden kann, und dadurch, dass mindestens einer der Anschläge (10a, 10b, 10c) sich im Bereich einer Verbindungszone (9a, 9b, 9c) zwischen zwei von den elastischen Armen (4) befindet.

10. Spiralfeder-Spiralrolle-Baugruppe für ein Uhrwerk, die eine Spiralrolle (1) und eine Spiralfeder (3) umfasst, die über ihr inneres Ende an der Spiralrolle (1) befestigt ist, wobei die Spiralrolle (1) geeignet ist, auf einer Achse (2) montiert zu werden, wobei der äußere Umriss der Spiralrolle (1) Anschläge (10a, 10b, 10c) definiert, gegen die die Innenwindung der Spiralfeder (3) bei einem Stoß aufliegen kann, bevor die Elastizitätsgrenze der Innenwindung überschritten wird, **dadurch gekennzeichnet, dass** die Anschläge (10a, 10b, 10c) sich in entsprechenden Abständen (Ra, Rb, Rc) von der Mitte (O) der Achse (2) befinden, die in der Richtung (D) der Spiralfeder (3) von innen nach außen ab dem Punkt (8) der Verbindung der Spiralfeder (3) mit der Spiralrolle (1) zunehmen, dadurch, dass die Anschläge (10a, 10b, 10c) durch diskrete Abschnitte des äußeren Umrisses der Spiralrolle (1) gebildet sind, dadurch, dass die Spiralrolle (1) elastische Arme (4) umfasst, die als Vieleck angeordnet sind und zwischen denen die Achse (2) eingepresst werden kann, und dadurch, dass mindestens einer der Anschläge (10d, 10e, 10f) durch ein Element (11) definiert ist, das von der Außenseite von einem der elastischen Arme (4) hervorsteht.

11. Spiralfeder-Spiralrolle-Baugruppe nach einem der Ansprüche 4 bis 10, **dadurch gekennzeichnet, dass** die Anschläge (10a, 10b, 10c) gemäß einer im Wesentlichen gleichmäßigen Winkelverteilung angeordnet sind.

12. Spiralfeder-Spiralrolle-Baugruppe nach einem der Ansprüche 4 bis 11, **dadurch gekennzeichnet, dass** die Anschläge (10a, 10b, 10c) vom Mittelpunkt (O) der Achse (2) im Wesentlichen kreisbogenförmig sind.

13. Spiralfeder-Spiralrolle-Baugruppe nach einem der Ansprüche 1 bis 12, **dadurch gekennzeichnet, dass** die Anschläge (10a, 10b, 10c) ausreichend von der Spiralfeder (3) beabstandet sind, damit sie nicht durch die Spiralfeder (3) während deren normalen Funktion berührt werden.

14. Spiralfeder-Spiralrolle-Baugruppe nach einem der Ansprüche 1 bis 13, **dadurch gekennzeichnet, dass** sie aus einem Stück ausgeführt ist.

15. Spiralfeder-Spiralrolle-Baugruppe nach einem der Ansprüche 2 bis 14, falls nicht abhängig von Anspruch 1, **dadurch gekennzeichnet, dass** sie aus einem Material ausgeführt ist, das sich nicht plastisch verformen kann.

16. Spiralfeder-Spiralrolle-Baugruppe nach Anspruch 15, **dadurch gekennzeichnet, dass** sie aus einem Material auf Silizium-, Glas-, Quarz- oder Diamantbasis ausgeführt ist.

17. Uhrwerk, das eine Spiralfeder-Spiralrolle-Baugruppe nach einem der Ansprüche 1 bis 16 umfasst.

## Claims

1. Balance spring - collet assembly for a timepiece movement, comprising a collet (1) and a balance spring (3) attached at its inner end to the collet (1), the collet (1) being adapted for mounting on a shaft (2), the external periphery of the collet (1) defining abutments (10a, 10b, 10c) against which the inner turn of the balance spring (3) may come to rest during a shock before the elastic limit of the inner turn is exceeded, **characterised in that** said abutments (10a, 10b, 10c) are situated at respective distances (Ra, Rb, Rc) from the centre (O) of the shaft (2) that increase in the direction (D) of the balance spring (3) from the inside to the outside starting at the point (8) of junction between the balance spring (3) and the collet (1) and **in that** the balance spring - collet assembly is made from a material that is not capable of plastic deformation, said material being diamond-based.

2. Balance spring - collet assembly for a timepiece movement, comprising a collet (1) and a balance spring (3) attached at its inner end to the collet (1), the collet (1) being adapted for mounting on a shaft (2), the external periphery of the collet (1) defining abutments (10a, 10b, 10c) against which the inner turn of the balance spring (3) may come to rest during a shock before the elastic limit of the inner turn is exceeded, **characterised in that** said abutments (10a, 10b, 10c) are situated at respective distances (Ra, Rb, Rc) from the centre (O) of the shaft (2) that increase in the direction (D) of the balance spring (3) from the inside to the outside starting at the point (8) of junction between the balance spring (3) and the collet (1) and **in that** each of said distances (Ra, Rb, Rc) is selected in such a way that in a configuration where a point (3a, 3b, 3c) of the inner turn of the balance spring (3) is resting against the corresponding abutment (10a, 10b, 10c) under the action of a radial force (F) oriented toward the centre (O) of the shaft (2) and exerted at said point (3a, 3b, 3c), the deformation of the inner turn of the balance spring (3) at said point (3a, 3b, 3c) be a certain percentage of the maximum elastic deformation that the inner turn may undergo at said point (3a, 3b, 3c), said percentage being substantially the same for all of said distances (Ra, Rb, Rc).

3. Balance spring - collet assembly for a timepiece movement, comprising a collet (1) and a balance spring (3) attached at its inner end to the collet (1), the collet (1) being adapted for mounting on a shaft (2), the external periphery of the collet (1) defining abutments (10a, 10b, 10c) against which the inner turn of the balance spring (3) may come to rest during a shock before the elastic limit of the inner turn is exceeded, **characterised in that** said abutments (10a, 10b, 10c) are situated at respective distances (Ra, Rb, Rc) from the centre (O) of the shaft (2) that increase in the direction (D) of the balance spring (3) from the inside to the outside starting at the point (8) of junction between the balance spring (3) and the collet (1) and **in that** each of said distances (Ra, Rb, Rc) is a percentage of the radius (ra, rb, rc) of the inner turn of the balance spring (3) at rest at a point (3a, 3b, 3c) of said inner turn facing the corresponding abutment (10a, 10b, 10c), said percentage being substantially the same for all of said distances (Ra, Rb, Rc).

4. Balance spring - collet assembly according to any of claims 1 to 3, **characterised in that** the abutments (10a, 10b, 10c) are formed by discrete segments of the external periphery of the collet (1).

5. Balance spring - collet assembly according to claim 4, **characterised in that** the number of said abutments (10a, 10b, 10c) is at least three.

6. Balance spring - collet assembly for a timepiece movement, comprising a collet (1) and a balance spring (3) attached at its inner end to the collet (1), the collet (1) being adapted for mounting on a shaft (2), the external periphery of the collet (1) defining abutments (10a, 10b, 10c) against which the inner turn of the balance spring (3) may come to rest during a shock before the elastic limit of the inner turn is exceeded, **characterised in that** said abutments (10a, 10b, 10c) are situated at respective distances (Ra, Rb, Rc) from the centre (O) of the shaft (2) that increase in the direction (D) of the balance spring (3) from the inside to the outside starting at the point (8) of junction between the balance spring (3) and the collet (1) and **in that** said abutments (10a, 10b, 10c) are formed by discrete segments of the external periphery of the collet (1) and their number is at least three.

7. Balance spring - collet assembly according to any of claims 4 to 6, **characterised in that** the collet (1) comprises elastic arms (4) arranged as a polygon between which the shaft (2) can be driven in, and at least one of said abutments (10a, 10b, 10c) is situated at the zone (9a, 9b, 9c) of junction between two of said elastic arms (4).

8. Balance spring - collet assembly according to any of claims 4 to 7, **characterised in that** the collet (1) comprises elastic arms (4) arranged as a polygon between which the shaft (2) can be driven in, and at least one (10d, 10e, 10f) of said abutments is defined by an element (11) projecting from the outer side of one of said elastic arms (4).

9. Balance spring - collet assembly for a timepiece movement, comprising a collet (1) and a balance spring (3) attached at its inner end to the collet (1), the collet (1) being adapted for mounting on a shaft (2), the external periphery of the collet (1) defining abutments (10a, 10b, 10c) against which the inner turn of the balance spring (3) may come to rest during a shock before the elastic limit of the inner turn is exceeded, **characterised in that** said abutments (10a, 10b, 10c) are situated at respective distances (Ra, Rb, Rc) from the centre (O) of the shaft (2) that increase in the direction (D) of the balance spring (3) from the inside to the outside starting at the point (8) of junction between the balance spring (3) and the collet (1), **in that** the abutments (10a, 10b, 10c) are formed by discrete segments of the external periphery of the collet (1), **in that** the collet (1) comprises elastic arms (4) arranged as a polygon between which the shaft (2) can be driven in, and **in that** at least one of said abutments (10a, 10b, 10c) is situated at the zone (9a, 9b, 9c) of junction between two of said elastic arms (4).

10. Balance spring - collet assembly for a timepiece movement, comprising a collet (1) and a balance spring (3) attached at its inner end to the collet (1), the collet (1) being adapted for mounting on a shaft (2), the external periphery of the collet (1) defining abutments (10a, 10b, 10c) against which the inner turn of the balance spring (3) may come to rest during a shock before the elastic limit of the inner turn is exceeded, **characterised in that** said abutments (10a, 10b, 10c) are situated at respective distances (Ra, Rb, Rc) from the centre (O) of the shaft (2) that increase in the direction (D) of the balance spring (3) from the inside to the outside starting at the point (8) of junction between the balance spring (3) and the collet (1), **in that** the abutments (10a, 10b, 10c) are formed by discrete segments of the external periphery of the collet (1), **in that** the collet (1) comprises elastic arms (4) arranged as a polygon between which the shaft (2) can be driven in, and **in that** at least one (10d, 10e, 10f) of said abutments is defined by an element (11) projecting from the outer side of one of said elastic arms (4).

11. Balance spring - collet assembly according to any of claims 4 to 10, **characterised in that** the abutments (10a, 10b, 10c) are arranged according to a substantially regular angular distribution.

12. Balance spring - collet assembly according to any of claims 4 to 11, **characterised in that** the abutments (10a, 10b, 10c) are substantially circular arcs having as their centre the centre (O) of the shaft (2).

13. Balance spring - collet assembly according to any of claims 1 to 12, **characterised in that** the abutments (10a, 10b, 10c) are far enough from the balance spring (3) so as not to be touched by the balance spring (3) during the normal operation of said spring.

14. Balance spring - collet assembly according to any of claims 1 to 13, **characterised in that** it is of one-piece construction.

15. Balance spring - collet assembly according to any of claims 2 to 14 when not depending on claim 1, **characterised in that** it is made from a material that is not capable of plastic deformation.

16. Balance spring - collet assembly according to claim 15, **characterised in that** it is made from a silicon-based, glass-based, quartz-based or diamond-based material.

17. Timepiece movement comprising a balance spring - collet assembly according to any of claims 1 to 16.
